# EUROPÄISCHE PATENTSCHRIFT

(11) **EP 3 894 316 B1**
(45) Veröffentlichungstag und Bekanntmachung des Hinweises auf die Patenterteilung: **29.05.2024**
(21) Anmeldenummer: 19817227.2
(22) Anmeldetag: 04.12.2019
(51) Int. Cl.: B63G 8/41, B63G 8/28

(54) **TRANSPORTBEHÄLTER ZUR MONTAGE AUF UNTERSCHIEDLICHEN UNTERSEEBOOTEN**
TRANSPORT CONTAINER FOR MOUNTING ON DIFFERENT SUBMARINES
CONTENEUR DE TRANSPORT DESTINÉ À ÊTRE MONTÉ SUR DIFFÉRENTS SOUS-MARINS

(30) Priorität: 12.12.2018 DE 102018221513
(43) Veröffentlichungstag der Anmeldung: 20.10.2021
(73) Patentinhaber: thyssenkrupp Marine Systems GmbH, 24143 Kiel (DE); thyssenkrupp AG, 45143 Essen (DE)
(72) Erfinder: PANTKE, Marcel, 19348 Perleberg (DE); STOLTENBERG, Burkhard, 24248 Mönkeberg (DE); KUNZMANN, Tino, 24248 Mönkeberg (DE); SMYREK, Torge, 24145 Kiel (DE); HINRICHSEN, Ulrike, 24226 Heikendorf (DE); EVERS, Oliver, 24790 Rade (DE)
(74) Vertreter: thyssenkrupp Intellectual Property GmbH
(86) Internationale Anmeldenummer: PCT/EP2019/083759
(87) Internationale Veröffentlichungsnummer: WO 2020/120270

(56) Entgegenhaltungen:
- DE-A1-102017 110 701
- US-A- 1 142 768

## Beschreibung

Die Erfindung betrifft ein System zur Montage eines Transportbehälters auf einem Unterseeboot aus einer Gruppe von verschiedenen Unterseebooten.

Beim Bau von Unterseebooten ergibt sich das Problem, dass auf der Außenseite kein direkter Bezug zu einem Referenzpunkt einfach möglich ist. Daher ist es schwierig bis unmöglich bei verschiedenen Booten Objekte identisch zu platzieren. Sollte beispielsweise ein Transportbehälter auf verschiedenen Unterseebooten eingesetzt werden, so ist es praktisch nicht möglich die hierfür vorgesehenen Verbindungsvorrichtungen fest einzubauen und präzise auszurichten. Hierdurch ist ein Transfer eines Transportbehälters von einem Unterseeboot zum anderen extrem erschwert oder nicht sinnvoll durchführbar.

Daher sind zum Beispiel aus der nachveröffentlichten DE 10 2017 110 701 verstellbare Fundamente bekannt. Diese Fundamente sind jedoch vergleichsweise aufwendig und komplex.

Aus der DE 10 2017 110701 A1 ist ein Unterseeboot mit einer Anbindungsvorrichtung zur lösbaren Anbindung einer Außenlast bekannt.

Aus der US 1 142 768 A ist eine Anbindungsvorrichtung für ein Unterseeboot bekannt.

Aufgabe der Erfindung ist es, ein einfach montiertes und vollständig entfernbares Fundament für übertragbare Transportbehälter für Unterseeboote bereitzustellen.

Gelöst wird diese Aufgabe durch das System mit den in Anspruch 1 angegebenen Merkmalen sowie durch das Verfahren mit den in Anspruch 13 angegebenen Merkmalen. Vorteilhafte Weiterbildungen ergeben sich aus den Unteransprüchen, der nachfolgenden Beschreibung sowie den Zeichnungen.

Das erfindungsgemäße System besteht aus einem Unterseeboot, einer Konsole und einem Transportbehälter. Die Konsole ist mit dem Unterseeboot verbindbar und der Transportbehälter ist mit der Konsole verbindbar. Die Konsole ist über wenigstens drei Fixierbolzen mit dem Unterseeboot verbindbar. Das Unterseeboot weist wenigstens drei Buchsen zur Aufnahme der Fixierbolzen auf. Die Fixierbolzen weisen einen Doppelexzenter auf, wobei der Doppelexzenter eine Translationsbewegung des Fixierbolzens parallel zur Oberfläche des Unterseeboots ermöglicht.

Durch den Einsatz von wenigstens drei Fixierbolzen, welche in Buchsen eingesetzt werden, ist ein schneller Auf- und Abbau, sowie eine platzsparende Unterbringung, einfach realisierbar. Durch die Verwendung eines Doppelexzenters kann jeder einzelne Fixierbolzen parallel zur Oberfläche verschoben werden. Hierdurch ist eine leichte Ausrichtung möglich.

In einer weiteren Ausführungsform der Erfindung sind die Fixierbolzen in die Buchsen einsteckbar. Einsteckbar bedeutet, dass die Fixierbolzen einfach in die Buchsen eingesteckt werden und nicht eingeschraubt oder verschweißt werden. Die Fixierbolzen können in den Buchsen beispielsweise festgeklemmt oder festgekeilt werden. Diese können auch über einen Klemmring fixiert werden, wobei der Klemmring beispielsweise mit dem Unterseeboot verschraubbar sein kann. Dieses ist vorteilhaft, da die Fixierbolzen groß und sehr schwer sind, da diese die auf den Transportbehälter wirkenden Kräfte aufnehmen können. Daher sind diese vergleichsweise schwer zu handhaben. Anschließend beispielsweise einen Klemmring zu montieren ist hingegen einfacher. Zum anderen ist das einfach Einstecken vorteilhaft, um die Ausrichtbarkeit im Doppelexzenter zu gewährleisten.

In einer weiteren Ausführungsform der Erfindung sind die Fixierbolzen senkrecht in die Buchsen einbringbar.

In einer weiteren Ausführungsform der Erfindung sind die wenigstens drei Fixierbolzen über Klemmringe mit dem Unterseeboot verbindbar.

In einer weiteren Ausführungsform der Erfindung weisen die Fixierbolzen oder die Klemmringe Kugelscheiben auf oder sind mit Kugelscheiben verbindbar.

In einer weiteren Ausführungsform der Erfindung weist das System 4, 6, 8, 10 oder 12 Fixierbolzen sowie Buchsen auf. Vorteil der gradzahligen Anzahl ist die Anordnung symmetrisch auf der Backbordseite und der Steuerbordseite. Besonders bevorzugt weist das System vier Fixierbolzen sowie Buchsen auf.

In einer weiteren Ausführungsform der Erfindung weist die Konsole Kegelpfannen aufweist, wobei die Kugelscheiben in die Kegelpfannen eingreifen. Hierdurch können Verkippungen senkrecht zur Oberfläche ausgeglichen werden.

In einer weiteren Ausführungsform der Erfindung weist die Konsole wenigstens ein Schocklager auf, wobei das wenigstens eine Schocklager die Verbindung zwischen dem Unterseeboot und dem Transportbehälter herstellt. Bevorzugt weist die Konsole eine gradzahlige Anzahl an Schocklager auf, wobei die Schocklager die Verbindung zwischen dem Unterseeboot und dem Transportbehälter herstellt. Durch die gradzahlige Anzahl an Schocklager ist eine symmetrische Anordnung möglich. Bevorzugt weist die Konsole wenigstens vier Schocklager auf, wobei die wenigstens vier Schocklager die Verbindung zwischen dem Unterseeboot und dem Transportbehälter herstellt. Weiter bevorzugt weist die Konsole wenigstens acht Schocklager auf, wobei die wenigstens acht Schocklager die Verbindung zwischen dem Unterseeboot und dem Transportbehälter herstellt. Besonders bevorzugt weist die Konsole wenigstens zwölf Schocklager auf, wobei die wenigstens zwölf Schocklager die Verbindung zwischen dem Unterseeboot und dem Transportbehälter herstellt.

In einer weiteren Ausführungsform der Erfindung weist die Konsole eine entnehmbare Montagevorrichtung auf, wobei die Montagevorrichtung zur exakten Ausrichtung der Fixierbolzen zueinander ausgebildet ist. Da die Buchsen des Unterseeboots aufgrund der bekannten Probleme nicht präzise anzuordnen sind, muss eine Ausrichtung der Fixierbolzen erfolgen. Um dieses vor Ort bei Einrüstung des Transportbehälters vorzunehmen ist eine Montagevorrichtung, welche die relative Position der Fixierbolzen zueinander sicherstellt, hilfreich. Ist diese Montagevorrichtung in die Konsole einbringbar, so steht diese zur Verfügung, sofern diese benötigt wird. Eine getrennte Einlagerungs- und Bereitstellungslogistik ist nicht notwendig.

In einer weiteren Ausführungsform der Erfindung mit vier Fixierbolzen weist die Montagevorrichtung eine dreieckige Grundform auf. Durch die dreieckige Grundform werden zunächst drei Fixierbolzen zueinander ausgerichtet und anschließend der vierte Fixierbolzen zu zwei bereits ausgerichteten Fixierbolzen ausgerichtet. Hierdurch wird die Montagevorrichtung kleiner als die durch die Fixierbolzen aufgespannte Grundfläche, sodass die Montagevorrichtung in der Konsole zwischen den Fixierbolzen gelagert werden kann. Dieses ermöglicht eine kompakte Bauweise der Konsole, wenn die Montagevorrichtung entnehmbar in die Konsole einbringbar sein soll.

In einer weiteren Ausführungsform der Erfindung weist die Konsole Platz zur Aufnahme der Fixierbolzen auf. Hierdurch ist eine einfache Lagerung der Fixierbolzen möglich, sofern die Konsole nicht benötigt wird, da der Transportbehälter nicht im Einsatz ist.

In einer weiteren Ausführungsform der Erfindung ist die Konsole seitlich neben dem Transportbehälter begehbar. Da ein Transportbehälter regelmäßig auf der Oberseite eines Unterseebootes montiert wird, würde dieser den Durchgang blockieren. Da Unterseeboote nur sehr beschränkte Möglichkeiten zum Erreichen der Außenseite über Schleusen haben, wäre dieses nachteilig. Die Konsole somit begehbar zu machen ermöglicht den Zugang zu allen Teilen des Unterseeboots. Besonders bevorzugt weist die Konsole Trittstufen auf, sofern die Konsole zu hoch für einen sicheren Einzeltritt ist. Beispielsweise können Trittstufen in dreieckiger Grundform an den Ecken der Konsole angeordnet sein. Beispielsweise können die Laufgänge, welche die Begehbarkeit der Konsole gewährleisten, entfernbar sein, um darunterliegende Bereiche oder Lagerplätze zu erreichen.

In einer weiteren Ausführungsform der Erfindung weist der Fixierbolzen eine kegelförmig Zentrierspitze und wenigstens eine Kerbe zur Fixierung auf.

In einer weiteren Ausführungsform der Erfindung wird der Fixierbolzen über ein Klemmring mit dem Unterseeboot verbunden, wobei der Klemmring an der Oberseite eine Kugelscheibe aufweist oder mit einer Kugelscheibe verbindbar ist. Bevorzugt weist die Konsole an der Unterseite eine entsprechende kugelförmige Ausnehmung auf, sodass auch bei einem Verkippen des Fixierbolzen eine große Kontaktfläche zwischen dem Fixierbolzen und der Konsole und somit eine große Fläche zur Kraftübertragung zur Verfügung steht.

In einer weiteren Ausführungsform der Erfindung weist das Unterseeboot zwei vordere Buchsen und zwei hintere Buchsen auf. Die zwei vorderen Buchsen haben einen ersten Abstand zueinander und die zwei hinteren Buchsen haben einen zweiten Abstand zueinander, wobei der erste Abstand von dem zweiten Abstand unterschiedlich ist. Diese Anordnung ist insbesondere bevorzugt, wenn eine Montagevorrichtung mit dreieckiger Grundform Verwendung findet. Durch die unterschiedlichen Abstände damit die Positionierung dreieckigen Tage Vorrichtung eineindeutig vorgegeben.

In einer weiteren Ausführungsform der Erfindung weist die Konsole Keile zur Verriegelung der Fixierbolzen auf.

In einem weiteren Aspekt betrifft die Erfindung ein Verfahren zur Montage eines Transportbehälters mittels einer Konsole auf einem Unterseeboot, wobei das Verfahren die folgenden Schritte aufweist:
a) Einsetzen von wenigstens drei Fixierbolzen in wenigstens drei Buchsen des Unterseeboots,
b) Aufsetzen einer Montagevorrichtung auf die wenigstens drei Fixierbolzen,
c) Ausrichten der Fixierbolzen mittels Doppelexzenter,
d) Befestigen der wenigstens drei Fixierbolzen (50) mit Klemmringen (60) und Kugelscheiben (62),
e) Entfernen der Montagevorrichtung,
f) Aufsetzen der Konsole,
g) Verriegeln der Konsole,
h) Aufsetzen des Transportbehälters,
i) Verriegeln des Transportbehälters.

In einer weiteren Ausführungsform ist der Transportbehälter mit der Konsole verbunden, so dass die Schritte f) und h) sowie g) und i) gleichzeitig passieren beziehungsweise jeweils ein Schritt sind.

In einer weiteren Ausführungsform der Erfindung weist das Verfahren zusätzlich zwischen Schritt e) und f) die folgenden Schritte auf, wenn in Schritt b) die Montagevorrichtung auf drei Fixierbolzen aufgesetzt wird:
b') Aufsetzen der Montagevorrichtung auf den vierten Fixierbolzen sowie zwei bereits ausgerichtete Fixierbolzen,
c') Ausrichten des vierten Fixierbolzen mittels Doppelexzenter,
d') Entfernen der Montagevorrichtung (80).

Nachfolgend ist das erfindungsgemäße System anhand eines in den Zeichnungen dargestellten Ausführungsbeispiels näher erläutert.
- Fig. 1: Transportbehälter montiert auf einem Unterseeboot
- Fig. 2: Buchsen des Unterseeboots
- Fig. 3: Positionierung der Buchsen
- Fig. 4: Buchse mit Verschlusskappe
- Fig. 5: Querschnitt Fixierbolzen
- Fig. 6: Seitenansicht Fixierbolzen
- Fig. 7: Anordnung einer dreieckigen Montagevorrichtung
- Fig. 8: Anordnung von zwölf Schocklager in der Konsole
- Fig. 9: Konsole in der Zwischenlagerung
- Fig. 10: offene Konsole

Fig. 1 zeigt ein Unterseeboot 10 mit Konsole 20 und Transportbehälter 30. Die Konsole 20 ist auf dem Deck 14 hinter dem Turm 12 platziert. Über Trittstufen 24 und einen Laufgang 22 kann auch der hintere Schiffsbereich bei aufgesetztem Transportbehälter 30 erreicht werden.

Fig. 2 zeigt das Deck 14 des Unterseeboots 10 ohne aufgesetzte Konsole 20. Vier Buchsen 40 sind mit Abdeckungen 42 versehen, um diese gegen die Einwirkung von Meerwasser zu schützen und eine strömungsgünstige Außenform zu gewährleisten. Fig. 3 zeigt eine beispielhafte Anordnung der vier Buchsen 40. In Fig. 4 ist ein Querschnitt durch das Deck 14 mit einer Buchsen 40 und einer eingesetzten Abdeckung 42 gezeigt.

Fig. 5 und Fig. 6 zeigen einen Fixierbolzen 50, Fig. 5 im Querschnitt und Fig. 6 in der Seitenansicht um 90° gedreht. Der Fixierbolzen 50 weist eine Zentrierspitze 52 auf. Mit einem Klemmring 60, welcher eine Kugelscheibe 62 aufweist, kann der Fixierbolzen 50 auf dem Deck 14 befestigt werden. Um den Fixierbolzen 50 auszurichten weist der Fixierbolzen 50 einen Doppelexzenter auf, wobei der Doppelexzenter aus einem ersten Exzenter 70 und einen zweiten Exzenter 72 besteht.

Fig. 7 zeigt die Anordnung einer Montagevorrichtung 80 mit dreieckiger Grundform über drei Buchsen 40 zur Ausrichtung von drei Fixierbolzen 50. Nach Ausrichtung der ersten drei Fixierbolzen 50 wird die Montagevorrichtung 80 so angeordnet, dass der bisher nicht ausgerichtete Fixierbolzen 50 oben rechts relativ zu den beiden links angeordneten Fixierbolzen 50 ausgerichtet wird.

Fig. 8 zeigt einen Querschnitt durch eine Konsole 20. Gut erkennbar sind zwölf Schocklager 90, von denen jeweils sechs zu jeder Seite angeordnet sind.

Wenn die Konsole 20 nicht auf dem Deck 14 eines Unterseeboots 10 angeordnet ist, so kann diese beispielsweise auf Schienen gelagert werden, wie dieses in Fig. 9 gezeigt ist. Gut erkennbar ist die Anordnung von Fixierbolzen 50 und Klemmring 60 sowie der Montagevorrichtung 80 innerhalb der Konsole 20. Dieses ist auch in Fig. 10 mit aufgesetztem Transportbehälter 30 aber entfernten Laufgang 22 erkennbar.

### Bezugszeichen

- 10: Unterseeboot
- 12: Turm
- 14: Deck
- 20: Konsole
- 22: Laufgang
- 24: Trittstufe
- 30: Transportbehälter
- 40: Buchse
- 42: Abdeckung
- 50: Fixierbolzen
- 52: Zentrierspitze
- 60: Klemmring
- 62: Kugelscheibe
- 70: erster Exzenter
- 72: zweiter Exzenter
- 80: Montagevorrichtung
- 90: Schocklager

## Patentansprüche

1. System aus einem Unterseeboot (10), einer Konsole (20), wenigstens drei Fixierbolzen (50) und einem Transportbehälter (30), wobei die Konsole (20) mit dem Unterseeboot (10) verbindbar ist, wobei der Transportbehälter (30) mit der Konsole (20) verbindbar ist, wobei die Konsole (20) über wenigstens drei Fixierbolzen (50) mit dem Unterseeboot (10) verbindbar ist, wobei das Unterseeboot (10) wenigstens drei Buchsen (40) zur Aufnahme der Fixierbolzen (50) aufweist, wobei die Fixierbolzen (50) einen Doppelexzenter aufweisen, wobei der Doppelexzenter eine Translationsbewegung des Fixierbolzens (50) parallel zur Oberfläche des Unterseeboots (10) ermöglicht.

2. System nach Anspruch 1, **dadurch gekennzeichnet, dass** die Fixierbolzen (50) in die Buchsen (40) einsteckbar sind.

3. System nach einem der vorstehenden Ansprüche, **dadurch gekennzeichnet, dass** die Fixierbolzen (50) senkrecht in die Buchsen (40) einbringbar sind.

4. System nach einem der vorstehenden Ansprüche, **dadurch gekennzeichnet, dass** die wenigstens drei Fixierbolzen (50) über Klemmringe (60) mit dem Unterseeboot (10) verbindbar sind.

5. System nach einem der vorstehenden Ansprüche, **dadurch gekennzeichnet, dass** die Fixierbolzen (50) oder die Klemmringe (60) Kugelscheiben (62) aufweisen oder mit Kugelscheiben (62) verbindbar sind.

6. System nach Anspruch 3, **dadurch gekennzeichnet, dass** die Konsole (20) Kegelpfannen aufweist, wobei die Kugelscheiben (62) in die Kegelpfannen eingreifen.

7. System nach einem der vorstehenden Ansprüche, **dadurch gekennzeichnet, dass** die Konsole (20) wenigstens ein Schocklager (90) aufweist, wobei das wenigstens eine Schocklager (90) die Verbindung zwischen dem Unterseeboot (10) und dem Transportbehälter (30) herstellt.

8. System nach einem der vorstehenden Ansprüche, **dadurch gekennzeichnet, dass** die Konsole (20) eine entnehmbar Montagevorrichtung (80) aufweist, wobei die Montagevorrichtung (80) zur exakten Ausrichtung der Fixierbolzen (50) zueinander ausgebildet ist.

9. System nach Anspruch 6, **dadurch gekennzeichnet, dass** die Montagevorrichtung (80) eine dreieckige Grundform aufweist.

10. System nach einem der vorstehenden Ansprüche, **dadurch gekennzeichnet, dass** die Konsole (20) Platz zur Aufnahme der Fixierbolzen (50) aufweist.

11. System nach einem der vorstehenden Ansprüche, **dadurch gekennzeichnet, dass** die Konsole (20) seitlich neben dem Transportbehälter (30) begehbar ist.

12. System nach einem der vorstehenden Ansprüche, **dadurch gekennzeichnet, dass** der Fixierbolzen (50) eine kegelförmig Zentrierspitze (52) und wenigstens eine Kerbe zur Fixierung aufweist.

13. System nach einem der vorstehenden Ansprüche, **dadurch gekennzeichnet, dass** das Unterseeboot (10) zwei vordere Buchsen (40) und zwei hintere Buchsen (40) aufweist, wobei die zwei vorderen Buchsen (40) einen ersten Abstand zueinander haben, wobei die zwei hinteren Buchsen (40) einen zweiten Abstand zueinander haben, wobei der erste Abstand von dem zweiten Abstand unterschiedlich ist.

14. System nach einem der vorstehenden Ansprüche, **dadurch gekennzeichnet, dass** die Konsole (20) Keile zur Verriegelung der Fixierbolzen (50) aufweist.

15. Verfahren zur Montage eines Transportbehälters (30) mittels einer Konsole (20) auf einem Unterseeboot (10), wobei das Verfahren die folgenden Schritte aufweist:
a) Einsetzen von wenigstens drei Fixierbolzen (50) in wenigstens drei Buchsen (40) des Unterseeboots (10),
b) Aufsetzen einer Montagevorrichtung (80) auf die wenigstens drei Fixierbolzen (50),
c) Ausrichten der Fixierbolzen (50) mittels Doppelexzenter,
d) Befestigen der wenigstens drei Fixierbolzen (50) mit Klemmringen (60) und Kugelscheiben (62),
e) Entfernen der Montagevorrichtung (80),
f) Aufsetzen der Konsole (20),
g) Verriegeln der Konsole (20),
h) Aufsetzen des Transportbehälters (30),
i) Verriegeln des Transportbehälters (30).

16. Verfahren nach Anspruch 13, **dadurch gekennzeichnet, dass** in Schritt b) die Montagevorrichtung (80) auf drei Fixierbolzen (50) aufgesetzt wird, wobei das Verfahren zusätzlich zwischen Schritt e) und f) die folgenden Schritte aufweist:
b') Aufsetzen der Montagevorrichtung (80) auf den vierten Fixierbolzen (50) sowie zwei bereits ausgerichtete Fixierbolzen (50),
c') Ausrichten des vierten Fixierbolzen (50) mittels Doppelexzenter,
d') Entfernen der Montagevorrichtung (80).

## Claims

1. System comprising a submarine (10), a console (20), at least three fixing bolts (50) and a transport container (30), wherein the console (20) can be connected to the submarine (10), wherein the transport container (30) can be connected to the console (20), wherein the console (20) can be connected to the submarine (10) via at least three fixing bolts (50), wherein the submarine (10) has at least three bushes (40) for receiving the fixing bolts (50), wherein the fixing bolts (50) have a double eccentric, wherein the double eccentric enables a translational movement of the fixing bolt (50) parallel to the surface of the submarine (10) .

2. System according to claim 1, **characterised in that** the fixing bolts (50) can be inserted into the sockets (40).

3. System according to one of the preceding claims, **characterised in that** the fixing bolts (50) can be inserted vertically into the bushes (40).

4. System according to one of the preceding claims, **characterised in that** the at least three fixing bolts (50) can be connected to the submarine (10) via clamping rings (60).

5. System according to one of the preceding claims, **characterised in that** the fixing bolts (50) or the clamping rings (60) have spherical washers (62) or can be connected to spherical washers (62).

6. System according to claim 3, **characterised in that** the bracket (20) has conical sockets, the ball discs (62) engaging in the conical sockets.

7. System according to one of the preceding claims, **characterised in that** the bracket (20) has at least one shock bearing (90), wherein the at least one shock bearing (90) establishes the connection between the submarine (10) and the transport container (30).

8. System according to one of the preceding claims, **characterised in that** the bracket (20) has a removable mounting device (80), wherein the mounting device (80) is designed for exact alignment of the fixing bolts (50) to one another.

9. System according to claim 6, **characterised in that** the mounting device (80) has a triangular basic shape.

10. System according to one of the preceding claims, **characterised in that** the bracket (20) has space for receiving the fixing bolts (50).

11. System according to one of the preceding claims, **characterised in that** the console (20) can be walked on laterally next to the transport container (30).

12. System according to one of the preceding claims, **characterised in that** the fixing bolt (50) has a conical centring tip (52) and at least one notch for fixing.

13. System according to one of the preceding claims, **characterised in that** the submarine (10) has two front bushes (40) and two rear bushes (40), wherein the two front bushes (40) have a first distance from one another, wherein the two rear bushes (40) have a second distance from one another, wherein the first distance is different from the second distance.

14. System according to one of the preceding claims, **characterised in that** the bracket (20) has wedges for locking the fixing bolts (50).

15. A method of mounting a transport container (30) by means of a bracket (20) on a submarine (10), the method comprising the following steps:
a) Insertion of at least three fixing bolts (50) into at least three sockets (40) of the submarine (10),
b) Attachment of a mounting device (80) to the at least three fixing bolts (50),
c) Align the fixing bolts (50) using a double eccentric,
d) Fasten at least three fixing bolts (50) with clamping rings (60) and spherical discs (62),
e) Remove the mounting device (80),
f) Attach the console (20),
g) Lock the console (20),
h) Attach the transport container (30),
i) Locking the transport container (30).

16. Method according to claim 13, **characterised in that** in step b) the mounting device (80) is placed on three fixing bolts (50), the method additionally comprising the following steps between steps e) and f):
b') Placing the mounting device (80) on the fourth fixing bolt (50) and two already aligned fixing bolts (50),
c') Aligning the fourth fixing bolt (50) using a double eccentric,
d') Remove the mounting device (80).

## Revendications

1. Système comprenant un sous-marin (10), une console (20), au moins trois boulons de fixation (50) et un conteneur de transport (30), dans lequel la console (20) peut être reliée au sous-marin (10), dans lequel le conteneur de transport (30) peut être relié à la console (20), dans lequel la console (20) peut être reliée au sous-marin (10) par au moins trois boulons de fixation (50), dans lequel le sous-marin (10) a au moins trois douilles (40) pour recevoir les boulons de fixation (50), dans lequel les boulons de fixation (50) ont un double excentrique, dans lequel le double excentrique permet un mouvement de translation du boulon de fixation (50) parallèlement à la surface du sous-marin (10) .

2. Système selon la revendication 1, **caractérisé par le fait que** les boulons de fixation (50) peuvent être insérés dans les douilles (40).

3. Système selon l'une des revendications précédentes, **caractérisé par le fait que** les boulons de fixation (50) peuvent être insérés verticalement dans les douilles (40).

4. Système selon l'une des revendications précédentes, **caractérisé par le fait que** les au moins trois boulons de fixation (50) peuvent être reliés au sous-marin (10) par des anneaux de serrage (60).

5. Système selon l'une des revendications précédentes, **caractérisé par le fait que** les boulons de fixation (50) ou les anneaux de serrage (60) comportent des rondelles sphériques (62) ou peuvent être reliés à des rondelles sphériques (62).

6. Système selon la revendication 3, **caractérisé par le fait que** le support (20) a des douilles coniques, les disques à billes (62) s'engageant dans les douilles coniques.

7. Système selon l'une des revendications précédentes, **caractérisé par le fait que** le support (20) comporte au moins un palier de choc (90), dans lequel le palier de choc (90) établit la liaison entre le sous-marin (10) et le conteneur de transport (30).

8. Système selon l'une des revendications précédentes, **caractérisé par le fait que** le support (20) comporte un dispositif de montage amovible (80), dans lequel le dispositif de montage (80) est conçu pour un alignement exact des boulons de fixation (50) l'un par rapport à l'autre.

9. Système selon la revendication 6, **caractérisé par le fait que** le dispositif de montage (80) a une forme de base triangulaire.

10. Système selon l'une des revendications précédentes, **caractérisé par le fait que** le support (20) présente un espace pour recevoir les boulons de fixation (50).

11. Système selon l'une des revendications précédentes, **caractérisé par le fait que** la console (20) peut être déplacée latéralement à côté du conteneur de transport (30).

12. Système selon l'une des revendications précédentes, **caractérisé par le fait que** le boulon de fixation (50) a une pointe de centrage conique (52) et au moins une encoche de fixation.

13. Système selon l'une des revendications précédentes, **caractérisé par le fait que** le sous-marin (10) possède deux douilles avant (40) et deux douilles arrière (40), les deux douilles avant (40) ayant une première distance l'une par rapport à l'autre, les deux douilles arrière (40) ayant une seconde distance l'une par rapport à l'autre, la première distance étant différente de la seconde.

14. Système selon l'une des revendications précédentes, **caractérisé par le fait que** le support (20) comporte des cales pour bloquer les boulons de fixation (50).

15. Procédé de montage d'un conteneur de transport (30) au moyen d'un support (20) sur un sous-marin (10), comprenant les étapes suivantes :
a) Insertion d'au moins trois boulons de fixation (50) dans au moins trois douilles (40) du sous-marin (10),
b) Fixation d'un dispositif de montage (80) aux au moins trois boulons de fixation (50),
c) Aligner les boulons de fixation (50) à l'aide d'un double excentrique,
d) Fixer au moins trois boulons de fixation (50) avec des anneaux de serrage (60) et des disques sphériques (62),
e) Retirer le dispositif de montage (80),
f) Fixer la console (20),
g) Verrouillez la console (20),
h) Fixer le conteneur de transport (30),
i) Verrouillage du conteneur de transport (30).

16. Procédé selon la revendication 13, **caractérisé par le fait qu'à** l'étape b), le dispositif de montage (80) est placé sur trois boulons de fixation (50), le procédé comprenant en outre les étapes suivantes entre les étapes e) et f) :
b') Placer le dispositif de montage (80) sur le quatrième boulon de fixation (50) et deux boulons de fixation déjà alignés (50),
c') Alignement du quatrième boulon de fixation (50) à l'aide d'un double excentrique,
d') Retirer le dispositif de montage (80).
